# EUROPÄISCHE PATENTSCHRIFT

(11) **EP 0 121 823 B1**
(45) Veröffentlichungstag und Bekanntmachung des Hinweises auf die Patenterteilung: **19.04.1989**
(21) Anmeldenummer: 84102845.9
(22) Anmeldetag: 15.03.1984
(51) Int. Cl.: E04H 6/06

(54) **Parkvorrichtung für Kraftfahrzeuge**
Parking device for motor vehicles
Dispositif pour parquer des véhicules

(30) Priorität: 15.03.1983 DE 3309100
(43) Veröffentlichungstag der Anmeldung: 17.10.1984
(73) Patentinhaber: Klaus, Kaspar, D-87700 Memmingen (DE)
(72) Erfinder: Klaus, Kaspar, D-87700 Memmingen (DE)
(74) Vertreter: Pfister, Helmut, Dipl.-Ing.

(56) Entgegenhaltungen:
- EP-A- 0 078 484
- EP-A- 0 088 304
- DE-A- 3 048 217

## Beschreibung

Die Erfindung betrifft eine Parkvorrichtung für Kraftfahrzeuge mit zwei miteinander verbundenen, übereinander liegenden Plattformen.

In der nicht vorveröffentlichten, jedoch dem Stande der Technik gemäß Art 54(3) EPÜ, zuzurechnenden EP-A-88 304 ist eine Parkvorrichtung für Kraftfahrzeuge beschrieben, die zwei miteinander verbundene, übereinander liegende Plattformen aufweist. Es ist eine Hubeinrichtung für die Plattformen vorgesehen, die aus je einer Schienenanordnung mit zwei wesentlichen geradlinig verlaufenden Bahnen an beiden Seiten der Plattformen besteht. Eine der Bahnen ist dabei ortsfest angeordnet und führt eine andere Bahn, die mit den Plattformen heb-und senkbar ist. Die Plattformen sind dabei neigbar an dieser Bahn gehalten, und zwischen den Plattformen sind Lenker vorgesehen, die die Plattformen parallel halten.

In der EP-A-78 484, die ebenfalls nicht vorveröffentlicht, aber dem Stand der Technik gemäß Art. 54(3) EPÜ, zuzurechnen ist, ist eine andere Parkvorrichtung für Kraftfahrzeuge mit zwei miteinander verbundenen, übereinander liegenden Plattformen beschrieben. Dabei sind seitlich der Plattformen im wesentlichen geradlinig verlaufende Bahnen vorgesehen, wobei die Bahnen miteinander einen spitzen Winkel einschließen. Bei dieser Bauweise ist die Anordnung derart getroffen, daß die mit den Bahnen zusammenwirkenden Führungskörper mit den Plattformen höhenbeweglich sind. Die Plattformen sind untereinander starr verbunden, und die gewünschte Neigung der Platt formen wird durch die winklig angeordneten Bahnen erzwungen.

Bei Parkvorrichtungen der beschriebenen Bauweisen ist es erwünscht, die Bauhöhe der Bahnen so niedrig zu halten, daß alle Teile im abgesenkten Zustand der Plattformen unterhalb der Zufahrtsebene verbleiben, so daß keine Teile nach oben vorstehen. Die niedrige Bauweise der Bahnen und der damit zusammenwirkenden Bauteile führt aber dann dazu, daß im angehobenen Zustand an den Führungen nur kurze Hebelarme erhalten werden.

Der Erfindung liegt die Aufgabe zugrunde, eine Parkvorrichtung vorzuschlagen, die eine geringe Bauhöhe besitzt, jedoch eine gute Führung für die beweglichen Teile der Parkvorrichtungen ergibt, und wobei insbesondere in jeder Betriebsstellung auch bei ungünstiger Lastverteilung eine sichere Führung der Plattformen gewährleistet ist.

Die Erfindung schlägt eine Parkvorrichtung für Kraftfahrzeuge mit zwei miteinander verbundenen, übereinander liegenden Plattformen vor, mit einer Hub- und Neigungsvorrichtung für die Plattformen, bestehend aus je einer Schienenanordnung mit zwei im wesentlichen geradlinig verlaufenden Bahnen an beiden Seiten der Plattformen, wobei die Bahnen miteinander einen spitzen Winkel einschließen und eine der Bahnen ortsfest angeordnet ist, die mit einem mit den Plattformen verbunden Führungskörper zusammenwirkt, und wobei die andere Bahn mit den Plattformen verbunden ist und mit einem ortsfesten Führungskörper zusammenwirkt.

Da bei der Erfindung eine der Bahnen auf jeder Seite der Plattformen mit den Plattformen angehoben wird, ist der zugehörige Führungskörper, also beispielsweise eine Rolle, die in die als U-förmige Schiene ausgebildete Bahn eingreift, in entsprechender Höhe anzuordnen. Im abgesenkten Zustand der Plattformen, in der der bewegliche Führungskörper für die ortsfeste andere Plattform die unterste Stellung einnimmt, ergibt sich dann ein sehr großer Abstand zwischen den beiden Führungskörpern und dadurch ein günstiger Hebelarm. In der untersten Stellung wird somit eine sehr gute Führung der Plattformen erreicht. Zwar verringert sich der Abstand der Führungskörper, also der Rollen beim Hubvorgang. Am Ende des Hubvorganges ist jedoch der wirksame Abstand zwischen den Führungskörpern immer noch so groß, wie bei der bisherigen Bauweise. Da in den Endlagen der Plattformen zudem noch andere Abstützelemente wirksam werden, beispielsweise hält die hydraulische Hubeinrichtung in der Endlage die Plattformen zusätzlich fest, wird eine beträchtliche Verbesserung der Führung der beweglichen Plattformen erhalten. Weiter ist es bei der Erfindung günstig, daß als Führungselemente einfache Rollen benützt werden können, die in U-förmige Bahnen eingreifen. Die U-förmigen Bahnen selbst sind relativ einfache Bauelemente, die leicht auch noch andere Aufgaben, beispielsweise Stützaufgaben usw. übernehmen können.

So schlägt die Erfindung insbesondere vor, daß die mit den Plattformen verbundene Bahn als Verbindungselement für die Plattformen untereinander dient. Die Bahn, die mit den Plattformen beweglich ist, kann also auch die Aufgabe der Verbindung der Plattformen erfüllen, bzw. diese Aufgabe unterstützen.

Günstig ist es, wenn der ortsfeste Führungskörper im Bereich des oberen Endes der ständerartigen ortsfesten Bahn angeordnet ist.

In der Zeichnung ist ein Ausführungsbeispiel der Erfindung schematisch dargestellt. Es zeigen:
Fig. 1 eine Seitenansicht, teilweise im Schnitt der erfindungsgemäßen Parkvorrichtung und
Fig. 2 einen teilweisen Querschnitt in einem anderen Maßstab durch die Vorrichtung gemäß Fig. 1.

In der Grube 34 ist das Grundgestell 20 montiert, auf dem sich der Hubzylinder 19 abstützt und ferner der Träger 24. Am Grundgestell 20 ist ferner der Lenker 16 gelagert. Dieser Lenker 16 wirkt mit einem weiteren Lenker 39 zusammen und die beiden Lenkeranordnungen 16 und 39 auf beiden Seiten der Plattformen 7 und 8 sind durch eine torsionssteife Welle 40 verbunden, die an der oberen Plattform 7 gelagert ist. Auf diese Weise wird eine Geradführung für die Plattformen erhalten.

Der Träger 24 nimmt die ortsfeste Bahn 1 auf, die ein gewisses Maß gegenüber der Vertikalen geneigt ist. Die ortsfeste Bahn 1 ist von einem U-Profil gebildet, das zu den Plattformen 7 und 8 hin offen ist. In dieses U-Profil greift die als Führungskörper dienene Rolle 41 ein, die mittels der Teile 42 am Längsholm 43 der unteren Plattform 8 befestigt ist.

Am oberen Ende des Trägers 24, also im Bereich des oberen Endes 37 der Bahn 1, ist die ortsfeste Rolle 36 gelagert, die als Führungskörper mit der Bahn 2 zusammenwirkt.

Im gezeigten Ausführungsbeispiel ist die Bahn 2 auf die Strebe 12 aufgesetzt, die die Plattformen 7 und 8 miteinander verbindet. Es ist aber auch möglich, auf die Strebe 12 ganz zu verzichten und in diesem Bereich die Verbindung zwischen den Plattformen 7 und 8 nur durch die Bahn 2 zu bewirken. Die andere Verbindungsstrebe ist mit 13 bezeichnet. Die Bahn 2 bildet ein nach außen offenes U-förmiges Profil, in das die Rolle 36 eingreift.

Im abgesenkten Zustand der Plattformen, der in der Fig. 1 mit strichpunktierten Linien dargestellt ist, ist der Abstand der beiden Rollen 41 und 36 verhältnismäßig groß. Im angehobenen Zustand, der in der Fig. 1 mit ausgezogenen Linien dargestellt ist, ist dieser Abstand zwar geringer, jedoch noch völlig ausreichend. Eine zusätzliche Stabilisierung der angehobenen Stellung kann, wenn gewünscht, noch durch Anschläge an den Enden der Bahnen 1 bzw. 2 erhalten werden, an denen die Führungskörper im angehobenen Zustand unter der Wirkung des Hubzylinders 19 anstehen.

Die erfindungsgemäße Parkvorricntung kann in verschiedener Weise abgewandelt werden. Beispielsweise kann die ortsfeste Bahn 1 bei entsprechender Dimensionierung auch den Träger 24 ersetzen, und es können auch weiter diejenigen Bauweisen der ortsfesten Bahn 1 angewandt werden, die beispielsweise im Hauptpatent beschrieben sind.

## Patentansprüche

1. Parkvorrichtung für Kraftfahrzeuge mit zwei miteinander verbundenen, übereinander liegenden Plattformen (7, 8), mit einer Hub- und Neigungsvorrichtung für die Plattformen (7, 8), bestehend aus je einer Schienenanordnung mit zwei im wesentlichen geradlinig verlaufenden Bahnen (1, 2) an beiden Seiten der Plattformen (7, 8), wobei die Bahnen miteinander einen spitzen Winkel einschließen und eine (1) der Bahnen ortsfest angeordnet ist, die mit einem mit den Plattformen verbundenen Führungskörper (41) zusammenwirkt und wobei die andere Bahn (2) mit den Plattformen verbunden ist und mit einem ortsfesten Führungskörper (36) zusammenwirkt.

2. Parkvorrichtung nach Anspruch 1, dadurch gekennzeichnet, daß die mit den Plattformen (7, 8) verbundene Bahn (2) als Verbindungselement für die Plattformen untereinander dient.

3. Parkvorrichtung nach einem oder beiden der vorhergehenden Ansprüche, dadurch gekennzeichnet, daß der ortsfeste Führungskörper (36) im Bereich des oberen Endes (37) der ständerartigen, ortsfesten Bahn (1) angeordnet ist.

## Claims

1. Parking device for motor vehicles, having two platforms (7, 8) connected to one another and lying one above the other, having a lifting and inclining device for the platforms (7, 8), comprising in each case one rail arrangement having two tracks (1, 2) extending essentially in a straight line on both sides of the platforms (7, 8), the tracks together enclosing an acute angle and one (1) of the tracks being arranged stationary, said track cooperating with a guide body (41) connected to the platforms, and the other track (2) being connected to the platforms and cooperating with a fixed guide body (36).

2. Parking device according to Claim 1, characterised in that the track (2) connected to the platforms (7, 8) serves as connecting element between the platforms.

3. Parking device according to one or both of the preceding claims, characterised in that the fixed guide body (36) is arranged in the region of the upper end (37) of the pillar-like stationary track (1).

## Revendications

1. Dispositif pour garer des véhicules automobiles avec deux plates-formes (7, 8) superposées et reliées l'une à l'autre, comprenant un dispositif de levage et d'inclinaison pour les plates-formes (7, 8) constitué par respectivement un système de rails avec deux voies (1, 2) sensiblement rectilignes sur les deux côtés des plates-formes (7, 8), les voies renfermant un angle aigu et l'une des voies (1) étant disposée de manière fixe et coopérant avec un organe de guidage (41) rattaché aux plates-formes, tandis que l'autre voie (2) est reliée aux plates-formes et coopère avec un organe de guidage fixe (36).

2. Dispositif de garage selon la revendication 1 caractérisé en ce que la voie (2) reliée aux plates-formes (7, 8) sert d'élément de raccordement des plates-formes entre elles.

3. Dispositif de garage selon l'une des revendications précédentes, caractérisé en ce que l'organe de guidage fixe (36) est disposé dans la région de l'extrémité supérieure (37) de la voie fixe (1) en forme de montant.
